# EUROPÄISCHE PATENTSCHRIFT

(11) **EP 1 144 805 B1**
(45) Veröffentlichungstag und Bekanntmachung des Hinweises auf die Patenterteilung: **06.08.2003**
(21) Anmeldenummer: 99910081.1
(22) Anmeldetag: 19.01.1999
(51) Int. Cl.: E21D 9/10, E21D 9/00, E21C 27/24

(54) **SENKMASCHINE MIT VERTIKAL-SCHWENKWALZEN**
SINKING MACHINE WITH VERTICAL SWING ROLLERS
MACHINE DE FONCAGE A ROULEAUX PIVOTANTS VERTICAUX

(43) Veröffentlichungstag der Anmeldung: 17.10.2001
(73) Patentinhaber: RAG Aktiengesellschaft, 45128 Essen (DE)
(72) Erfinder: KRÖNER-NAUMANN, Rolf, D-66399 Ormesheim (DE)
(74) Vertreter: Schulte, Jörg, Dipl.-Ing.
(86) Internationale Anmeldenummer: DE9900129
(87) Internationale Veröffentlichungsnummer: WO00043638

(56) Entgegenhaltungen:
- EP-A- 0 317 824
- EP-A- 0 367 951
- DE-A- 2 911 705
- DE-A- 3 141 763
- DE-C- 4 114 459
- US-A- 3 472 555
- US-A- 4 035 024
- US-A- 4 037 875
- US-A- 4 664 449
- US-A- 5 192 116

## Beschreibung

Die Erfindung betrifft eine Senkmaschine, insbesondere für den Einsatz in den Strecken im untertägigen Bergbau, deren Streckensohle aufgrund konvergenzbedingter Hebungen wieder auf Normalniveau gesenkt werden muss, mit einem Maschinenrahmen, einem Fahrwerk und einer in die Streckensohle einführbaren Schneideinrichtung die über vertikal angeordnete und horizontal bewegliche und über einen einen Tragarm gehaltene Walzen verfügt und der ein Förderer zugeordnet ist, über den das gelöste Haufwerk hinter den Maschinenrahmen abgefördert wird.

Im untertägigen Bergbau werden Senkmaschinen eingesetzt, die eine aufgrund von Abbaumaßnahmen in benachbarten Flözen oder aus anderen Gründen hochgequollene Streckensohle so weit senken, dass der für die Fördermittel, Wetterführung und für die Fahrung benötigte Querschnitt wieder zur Verfügung steht. Derartige Senkmaschinen werden sowohl in zeitweise stillgelegten Strecken eingesetzt, wie auch in solchen Betrieben, in denen der Abbaubetrieb oder Förderbetrieb weiterläuft. Die Senklader müssen von daher sehr flexibel sein. Die Baumaße sind wegen der beengten Verhältnisse klein zu halten, wobei aber ausreichende Kräfte in den Bereich der zu senkenden Streckensohle eingebracht werden müssen, um das anstehende Gestein sicher zu lösen.

Aus der DE-GM 82 30 528, der DE-GM 75 09 458 sowie der DE-OS 28 13 202 sind Senklader bekannt, deren Schaufeln mit Zähnen ausgerüstet sind, wobei die Schaufeln an einem Auslegerarm angelenkt sind und in jeweils optimale Positionen geschwenkt werden können. Außerdem dient der hydraulisch bewegbare Auslegerarm dazu, die Schaufel in die Streckensohle einzudrücken. Zur Verbesserung des Eindringens der Schaufel der Senkmaschine ist es bekannt, entweder die gesamte Schaufel durch einen in den Auslegerarm integrierten hydraulischen Vibrator oder die gesamte Schaufelschneide durch mehrere dicht nebeneinander am Schaufelboden angeordnete pneumatische oder hydraulische Schlagwerkzeuge zu aktivieren. Nachteilig ist allerdings, dass aufgrund der Belastungen durch den hydraulischen Vibrator der Auslegerarm sehr aufwendig ausgebildet und die gesamte Maschine entsprechend schwer sein muss, um die notwendige Standfestigkeit zu erreichen. Die Ausrüstung der gesamten Schaufelschneide mit Schlagwerkzeugen ist ebenfalls verhältnismäßig aufwendig und bedingt eine relativ hohe Bauform der Schaufel. Nachteilig ist im übrigen, dass wegen der geringen Breite der Schaufeln deren Fassungsvermögen begrenzt und damit die Leistung meist unbefriedigend ist. Die Breite kann aber nicht variiert werden, weil dies wegen der in der Regel häufig wechselnden räumlichen Gegebenheiten zu Behinderungen führen würde. Von daher wird die kleinst- bzw. schmalstbauende Schaufel in der Regel für die gesamte Senkarbeit verwendet.

Aus der DE-PS 501 703 ist ein als Senkmaschine einsetzbares Gewinnungsgerät bekannt, an dessen schwenkbarem Auslegerarm eine zweiteilige Schneideinrichtung drehbar gelagert ist. Die Schneideinrichtung besteht aus zwei oberschlächtig arbeitenden und auf derselben Antriebswelle angeordneten Schürfrädern, auf deren Außenumfang Schürf- bzw. Reißzähne befestigt sind. Die Schürf- bzw. Reißzähne lösen das anstehende Material, offensichtlich Braunkohle, nehmen es bei ihrer Drehung mit und übergeben es auf einen ersten Förderer, der es auf ein, am Maschinengestell des Gewinnungsgerätes vorgesehenes, Zwischenfördermittel übergibt. Nachteilig ist die relativ breite Bauform der am Ausleger angeordneten Schürfräder sowie die geringe Antriebsleistung, die übertragen werden kann, weil der erste Förderer und die Schürfräder über den gleichen Antrieb versorgt werden müssen. Gestein, wie es nun mal beim Senken anfällt, kann daher mit einem derartigen Gerät nicht ohne weitere Hilfsaggregate oder getrennte Lösearbeiten hereingewonnen werden. Besonders nachteilig ist die Gesamtbauhöhe eines derartigen Gerätes.

Eine im Prinzip ähnlich arbeitende Senkmaschine ist der DE-OS 29 11 705 zu entnehmen. Hier arbeitet eine, kopfseitig eines Schneidarmes angeordnete, Schneidwalze, die mit Reißzähnen oder ähnlichem besetzt ist, wobei sie gleichzeitig für die Zerkleinerung und Auflockerung des Gesteins dient, wie auch zu dessen Abförderung in Richtung Förderer. Eine ähnlich arbeitende Senkmaschine ist auch der DE-PS 21 60 643 zu entnehmen, die ähnlich wie die vorgenannte Senkmaschine arbeitet und die die gleichen Nachteile insofern aufweist, als die um eine horizontale Achse drehende Schneidwalze nur mit entsprechend aufwendigem Auslegerarm betrieben werden kann, um nämlich die entstehenden Kräfte aufzunehmen. Erschwerend kommt hinzu, dass bei diesen bekannten Maschinen Raupenfahrwerke zum Einsatz kommen, die nur eine begrenzte Möglichkeit bieten, die aufzunehmenden Kräfte sicher zu übertragen.

Der aus der US-PS 4,664,449 bekannten Streckenvortriebsmaschine sind zwei Schneidwalzen im fixierten Abstand zueinander dem vorderen Balken eines Tragarms zugeordnet, der rechtwinklig zum Tragarm verläuft und über einen Zylinder verfügt, über den die Schneidwalzen in der Horizontalen hin- und hergeschoben werden. Der einzige, die beiden Schneidwalzen tragende Tragarm kann um ein Gelenk im Bogen in der Höhe verschwenkt werden. Nachteilig ist, dass aufgrund des fixierten Abstandes der beiden Schneidwalzen jeweils nur beide Schneidwalzen gemeinsam einen Einbruch herstellen können, was nur mit hohen Rückstellkräften und mit enormen Kraft- und Energieaufwand möglich ist. Auch die US-PS 3,472,555 zeigt eine Maschine, an deren einzigen Tragarm zwei Nivellierscheiben angebracht sind, die über einen mittigen Antrieb gleichmäßig angetrieben werden, aber im vorbestimmten Abstand zueinander fixiert sind. Auch mit einer solchen Glättscheibeneinrichtung ist nur ein Arbeiten mit beiden Nivellier- bzw. Glättscheiben gleichzeitig und eben im vorgegebenen Abstand möglich.

Der Erfindung liegt daher die Aufgabe zugrunde, eine Senkmaschine so weiter zu entwickeln, dass das Herstellen des notwendigen Einrbruchs erleichtert und zugleich die notwendigen Rückstellkräfte immer sicher aufzubringen sind.

Die Aufgabe wird gemäß der Erfindung dadurch gelöst, dass die Walzen der Schneideinrichtung als vertikal angeordnete, schwenkbare und höhenvestellbare Schwenkwalzen ausgebildet sind, die (jeweils) über Tragarme gehalten, mit dem zugleich als Widerlager dienenden Maschinenrahmen verbunden und auf den Seitenteilen des Maschinenrahmens drehbar und eine kompakte, einer Grundplatte des Maschinen-rahmens zugeordnete, Tragarmverlagerung aufweisend verlagert sind.

Bei einer derart ausgebildeten Senkmaschine ist zunächst einmal die Sicherheit gegeben, dass sowohl beim Einschneiden in das neue Schrämfeld, wie auch beim Weiterschneiden, dort angesetzt werden kann, wo der geringste Andruck erforderlich ist. Dies sind die Stoßbereiche, weil nämlich aufgrund von Konvergenzen auftretende Hebungen ihr größtes Maß in der Streckenmitte haben. Da die Schwenkwalzen im Stoßbereich nur auf einer Teillänge im Eingriff stehen, sind die zum Einschneiden erforderlichen Kräfte kleiner, als dies beim Einschneiden mit der vollen Walzenbreite der Fall wäre oder auch beim Eindringen der Schaufel. Bei diesen bekannten Verfahren sind diese Kräfte infolge der sohlenparallelen Arbeitsweise und der unveränderlichen, immer voll beaufschlagten Schnittbreite ortsunabhängig gleich. Aufgrund dieser Unterschiede ist bei der vorliegenden Erfindung nicht mehr die Notwendigkeit gegeben, die notwendigen Gegenkräfte durch Gewichtskräfte aufzubringen. Vielmehr kann sich die entsprechende Senkmaschine auch auf andere Art und Weise absichern und abstützen, worauf weiterhin noch eingegangen wird. Da die Schwenkwalzen höhenverstellbar ausgebildet sind, können sie Unterschiede beim Durchfahren von Mulden und Sätteln problemlos ausgleichen, wodurch wiederum die Sicherheit gegeben ist, dass bezüglich der Schneidkräfte, wie auch der notwendigen Rückstellkräfte geringstmögliche Belastungen auszuhalten bzw. aufzunehmen sind. Vorteilhaft ist weiter, dass unabhängig von der Härte der Liegendschichten aufgrund der sohlenparallelen Arbeitsweise die erforderlichen Rückstellkräfte gut aufzubringen sind. Die Anforderungen an die Ausbildung des Widerlagers werden darüber hinaus durch die gegenläufige Arbeitsweise der Schwenkwalzen und die daraus resultierende Kompensation der Rückstellkräfte abgeschwächt. Natürlich ist auch von der Theorie her die Möglichkeit gegeben, mit einer einzigen Schwenkwalze zu arbeiten, wobei dann lediglich der Vorteil des Ausgleiches der Rückstellkräfte entfallen würde. Dafür könnte die gesamte Senkmaschine schmaler bauen, wobei allerdings berücksichtigt werden muss, dass durch den Einsatz zweier Schwenkwalzen schon eine weitgehende Anpassung an unterschiedliche Strekkenbreiten möglich wird.

Die Verlagerung der Tragarme der beiden Schwenkwalzen auf den Seitenteilen des Maschinenrahmens und die kompakte Ausbildung der Tragarmverlagerung gibt die Möglichkeit, beim Einleiten der Schneidarbeit im Streckenstoßbereich problemlos zu beginnen und von dort aus zur Mitte hin schwenkend zu arbeiten, um so die weiter vorn beschriebenen Vorteile voll ausnutzen zu können. Gleichzeitig wird damit das Fördergut in Richtung mittig verlaufendem Förderer geschoben und diesem so zugeführt, dass er das Abraummaterial vorteilhaft aufnehmen und abfördern kann. Die Tragarmverlagerung in ihrer kompakten Ausführung ermöglicht das Einleiten der notwendigen Kräfte über die Schwenkwalzen und den Tragarm sowie die Tragarmverlagerung in den Maschinenrahmen.

Weiter vorn ist bereits darauf hingewiesen worden, dass die Tragarme dem Maschinenrahmen zugeordnet und höhenverstellbar ausgebildet sind. Gemäß einer Weiterbildung ist vorgesehen, dass die Tragarmverlagerung über hydraulische Stellzylinder höhenverstellbar sind, so dass wesentlich einfacher ausgebildete Tragarme zum Einsatz kommen können, die selbst keine Gelenke aufweisen, sondern vielmehr nur die Tragarmverlagerung mit ihren Stellzylindern benötigen, um die Schwenkwalzen in der Höhe verstellen zu können.

Ebenfalls weiter vorn ist erwähnt worden, dass die Tragarme die Schwenkwalzen vom Streckenstoß zur Streckenmitte hin verschwenken. Dies erfolgt nun gemäß einer Weiterbildung der Erfindung dadurch, dass die Tragarme über integrierte Schwenkzylinder verfügen, die ein entsprechend leichtes Verschwenken ermöglichen, auch bei Aufbringen des notwendigen Andrucks auf die Schwenkwalzen.

Eine kompakte, die gesamte Ausbildung der Senkmaschine wenig belastende Ausführung ist die, bei der die Schwenkwalzen mit einem in die Hohlwelle des Walzenkörpers integrierten Antriebsmotor ausgerüstet sind. Hierbei hat sich herausgestellt, dass die Integrierung von Antriebsmotoren mit einer Leistung von 100 KW möglich ist, über die die notwendigen Kräfte problemlos aufgebracht werden. Derartige Schwenkwalzen könnten theoretisch mit den Brecherwalzen am Hauptantrieb verglichen werden, wobei Ziel der vorliegenden Erfindung ist, möglichst weitgehend bezüglich der Bauteile auf vorhandene Bauteile zurückzugreifen. Damit können bewährte Komponenten eingesetzt werden, wie sie bei den Brecherwalzen bereits seit langem im Einsatz sind.

Dadurch, dass die Schwenkwalzen gegenläufig und zur Mitte hin arbeitend geschaltet sind, können die beim Schneiden auftretenden Rückstellkräfte weitgehend kompensiert werden. Die in die Walzen integrierten Antriebsmotoren bringen die notwendigen Kräfte auf.

Eine stabile Senkmaschine, die dem Abbaufortschritt entsprechend verfahren werden kann, dennoch aber über optimale Standeigenschaften verfügt, ist die, bei der der Maschinenrahmen aus einer vorderen, die Tragarmverlagerung aufnehmenden, Grundplatte und einem hinteren Widerlager besteht, die gegen die Streckenstöße abspannbar und über Hydraulikschreitzylinder und über als Fahrwerk mitwirkende Kufen gegenseitig verfahrbar ausgebildet sind. Durch Verspannen der Grundplatte gegen die Streckenstöße und entsprechende Lockerung des Widerlagers, kann dieses nachgezogen werden, um dann nach dem Verspannen des Widerlagers und Lösen der Grundplatte die Grundplatte vorzuschieben und zwar mit der Tragarmverlagerung, d. h. also mit den an den Tragarmen gelagerten Schwenkwalzen, sodass mit den hohen Kräften der Hydraulikschreitzylinder der notwendige Andruck auf die Schneidwalzen erbracht werden kann.

Gemäß einer Weiterbildung der Erfindung ist vorgesehen, dass die Hydraulikschreitzylinder sphärisch verlagert und Abwinklungen zwischen Grundplatte und Widerlager zulassend ausgebildet sind. Damit können Höhenunterschiede zwischen Grundplatte und Widerlager problemlos aufgenommen werden, ohne dass die Hydraulikschreitzylinder belastet werden. Darüber hinaus kann aber auch gezielt die Grundplatte angehoben oder abgesenkt werden, um so Mulden und Sättel auch optimal mit senken zu können.

Das zweckmäßige Schreiten und gleichzeitig auch das Aufbringen des notwendigen Andruckes auf die Schwenkwalzen erreicht man dadurch, dass die Grundplatte und das Widerlager über Pratzen und Stützzylinder unabhängig voneinander gegen die Streckenstöße abspannbar sind. Die Pratzen und die Stützzylinder ermöglichen das Aufbringen der notwendigen Kräfte, ohne dass die Gefahr besteht, dass der Streckenausbau, gegen den die Pratzen verfahren werden, darunter an Standfestigkeit verliert. Die Pratzen sorgen für das Aufbringen der Kräfte auf mehrere Stoßsegmente des Ausbaus gleichzeitig.

Weiter vorn ist bereits erwähnt, dass die Hydraulikschreitzylinder sphärisch verlagert und Abwinklungen zwischen Grundplatte und Widerlager zulassend ausgebildet sind. Die Vertikalrichtung der Grundplatte kann nun auch noch zusätzlich verändert werden, wozu vorgesehen ist, dass die Grundplatte mit einer sich an dem Widerlager abstützenden Niveausteuerung ausgerüstet ist. Damit kann die Grundplatte allen notwendig werdenden Richtungsänderungen entsprechend eingestellt werden, so dass die Senkarbeiten insgesamt voll routiniert ablaufen.

Einmal zur vorteilhaften Lagerung des Förderers sowie zur vorteilhaften Lagerung der Tragarmverlagerung ist vorgesehen, dass die Grundplatte sich aus einem, den Förderer aufnehmenden, Mittelteil, zwei, die Pratzen aufnehmenden, Seitenteilen und zwischengefügten Adapterleisten zusammengesetzt ist. Damit kann je nach Verbindung der einzelnen Teile eine Aufnahme von Belastungen und Kräften erfolgen, ohne dass das andere Teil mitbeeinflusst wird. Vor allem aber ist die Möglichkeit gegeben, durch zwischengefügte Adapterleisten die Breite und damit die Bauart der jeweiligen Senkmaschine genau den Erfordernissen entsprechend vorzugeben. Die Seitenteile werden über die Adapterleisten an das Mittelteil angeschlagen, wobei die Adapterstücke bzw. Adapterleisten jeweils den Anforderungen entsprechende Breiten aufweisen.

Das Laden gelösten Haufwerkes wird durch eine besondere Ausführung des Mittelteils bzw. der Grundplatte erleichtert, wobei vorgesehen ist, dass die Grundplatte an der Vorderkante mit einer schaufelförmigen Laderampe mit seitlichen Ladeschürzen und Ladeleiste ausgerüstet ist. Aufgrund dieser Ausbildung wird das in der Schrämgasse verbliebene Haufwerk beim Rücken auf den vorderen Teil der Grundplatte geschoben, wobei die schaufelförmige Ausbildung dies noch begünstigt. Das Haufwerk wird auf diese Weise während der weiteren Rückvorgänge dem Förderer zwangsweise zugeführt, sodass ein Abgleiten von Haufwerk aus dem Arbeitsbereich unmöglich wird. Seitlich angeschlagene Ladeschürzen erfassen auch das in Stoßnähe liegende Haufwerk und führen es über trichterförmige Aufstellbleche dem Förderer zu.

Ein Teil des Gewichtes der Grundplatte (Gesamtgewicht ca. 18 bis 20 t) wird dadurch abgeleitet, dass gemäß der Erfindung die Ladeleiste über eine Spitzenlagerung verfügt. Dies stellt ein sauberes Freiräumen des Liegenden sicher und wirkt der Tendenz der Grundplatte, auf dem Haufwerk hochzuklettern, entgegen. Auch diesem Effekt kann gleichermaßen durch die Niveausteuerung begegnet werden.

Die Arbeit der Niveausteuerung wird dadurch begünstigt, dass die hintere Unterkante der Grundplatte angephast ausgebildet ist. Über die entsprechenden Steuerzylinder kann damit die Grundplatte in ansteigende Stellung gebracht werden, ohne dass es zu einer Behinderung zwischen Grundplatte und Widerlager kommt.

Das Widerlager wird, wie auch die Grundplatte, gegen die Stöße verspannt. Diese Funktion kann das Widerlager besonders gut übernehmen, wenn es in Mittelteil, Seitenteile und Adapterleisten unterteilt und mit einem mittigen Auflager für den Förderer ausgerüstet ist, dass die Relativbewegungen zwischen Förderer und Widerlager aufnehmend ausgebildet ist. Das mittig angeordnete Auflager für den Förderer kann die Relativbewegungen zwischen Widerlager und Förderer während des Rückens problemlos aufnehmen und lässt auch in Kurven, Abwinklungen und ähnliche Stellungen zu.

Der Förderer ist gemäß der Erfindung so aufgebaut, dass er aus einem biegesteifen Rahmen besteht, der auf das Auflager des Widerlagers aufgelegt und am Vorderteil der Grundplatte horizontal drehbar gelagert ist. Auf diese Weise kann er sich beim Durchfahren von Mulden aus der Grundplatte bzw. beim Durchfahren von Sätteln aus dem Widerlager heben, ohne dass seine Funktion beeinträchtigt würde.

Etwa in Höhe des Schwerpunktes der Senkmaschine sind Grundplatte und Widerlager ergänzend die Niveausteuerung ergebend verbunden. Hierzu ist vorgesehen, dass die Niveausteuerung von Niveausteuerzylindern gebildet ist, die starr auf Schwingen sitzen und, wie diese, drehbar an der Grundplatte befestigt und über ein Kardangelenk mit im Widerlager in Streckenlängsrichtung verschiebbar gelagerten Schubstangen verbunden sind. Der widerlagerseitige Anschlag erfolgt über zwei Schubstangen, wie erwähnt, die in Streckenrichtung verschiebbar im Widerlager geführt und auf die beschriebene Weise kardanisch mit den Schwingen verbunden sind. Mit einer derartigen Niveausteuerung kann das Vorderteil der Grundplatte angehoben (etwa zur Überfahrung einer Liegendkufe oder bei ansteigender Fahrweise), der Liegendandruck der Laderampe verstärkt (Vermeidung des Aufkletterns, Verbesserung des Räumeffektes) oder die Grundplatte in das - dann unterschnittene - Liegende angestellt werden (abtauchende Fahrweise). Damit ist die Vielseitigkeit der neuen Senkmaschine zusätzlich erhöht.

Die Erfindung zeichnet sich insbesondere dadurch aus, dass eine Senkmaschine geschaffen ist, die vielseitig einsetzbar ist, die bezüglich der Abmaße kleinbaut, weil sie die notwendigen Rückstellkräfte geschickt aufnimmt und die Schneidkräfte durch eine einfache und sehr zweckmäßige Aufbauweise aufbringt. Die damit insgesamt optimal dimensionierte Senkmaschine kann praktisch in Strecken beliebigen Querschnittes, d. h. Breite, eingesetzt werden, weil über die Adapterleisten die Möglichkeit gegeben ist, schnell und einfach die Breite der Senkmaschine an die Breite der Strecke anzupassen, wobei die beiden Schwenkwalzen dafür sorgen, dass bei optimalem Aufbringen der notwendigen Schneidkräfte diese so geschickt in das Gebirge eingebracht werden, dass die einzelnen Bauteile dennoch klein gehalten werden können. Die einzelnen Teile sind so aufeinander abgestimmt und ausgebildet, dass die notwendige Schneidleistung mit kleinstmöglichen Aggregaten erbracht wird, ebenso aber auch die notwendigen Rückstellkräfte entweder so weit abgebaut oder zumindest so gut aufgenommen werden, dass sie den Betrieb behindern und eine möglichst günstige Bauform ermöglichen. Vorteilhaft ist weiter, dass bei hohen Schneidleistungen dafür Sorge getragen ist, dass das Haufwerk immer sicher abgeführt wird und dass aufgrund der Ausbildung entweder mit einer stillstehenden Schwenkwalze oder auch nur mit einer Schwenkwalze gearbeitet werden kann, wenn die Streckenbreite oder die Ausrüstung der Strecke dies erfordert.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: eine Senkmaschine in Seitenansicht und
- Fig. 2: die Senkmaschine gemäß Fig. 1 in Draufsicht.

Die Senkmaschine 1 gemäß Fig. 1 ist in einer Strecke 2 des untertägigen Bergbaus eingesetzt, um die Streckensohle 3, die über eine erhebliche Hebung 7 im Querschnitt eingeschränkt ist, wieder in den alten Zustand zurückzubringen, ohne den Streckenausbau bzw. die Ausbaubögen dabei entfernen zu müssen. Die Ausbaubögen schützen die Strecke 2, in dem sie sich zwischen Streckensohle 3 und Streckenfirste 4 wirksam abspannen. Die Senkmaschine 1 ist parallel zu den Streckenstößen 6 in Streckenlängsrichtung 8 verfahrbar ausgebildet, wobei auf die näheren Einzelheiten hierzu weiter hinten noch eingegangen wird.

Die Senkmaschine 1 verfügt über einen Maschinenrahmen 10, der mit Hilfe eines Fahrwerkes 11 in Streckenlängsrichtung 8 verfahrbar ist. Hierzu sind zwischen der Grundplatte 15 und dem Widerlager 16 Hydraulikschreitzylinder 12 angeordnet, die einmal bei verspanntem Widerlager 16 die Grundplatte 15 in Streckenlängsrichtung 8 auf den Kufen 13, 14 verschieben, während bei festgesetzter Grundplatte 15 das Widerlager 16 über die Hydraulikschreitzylinder 12 nachgezogen wird.

Beim Verschieben der Grundplatte 15 in Streckenlängsrichtung 8 wird gleichzeitig die Schneideinrichtung 17 gegen die Hebung 7 verschoben, so dass sie sich dort einschneidet und das Haufwerk auf den Förderer 18 übergeben kann.

Insbesondere Fig. 2 verdeutlicht, dass hier die Schneideinrichtung 15 von zwei Schwenkwalzen 19, 20 gebildet ist, die an einem längeren Tragarm 21 angeordnet sind und sich über die Tragarmverlagerung 22 auf den Maschinenrahmen 10 abstützen. Teil der Tragarmverlagerung 22 sind Stellzylinder 23, die eine Höhenverstellung der Tragarmverlagerung 22 erbringen. Dadurch kann die Eindringtiefe der Schwenkwalze 19, 20 in die Hebung 7 den Notwendigkeiten entsprechend eingestellt werden.

Der Darstellung nach Fig. 1 und Fig. 2 können Einzelheiten bezüglich der Ausbildung des Walzenkörpers 24 nicht entnommen werden. Es ist davon auszugehen, dass diese Schwenkwalzen 19, 20 wie die bekannten Schneideinrichtungen auch, mit entsprechenden Picken besetzt sind, um die Zerkleinerung des Gebirges bzw. der Hebung 7 zu begünstigen.

Beim Hereingewinnen bzw. beim Hereingewinnen der Hebung 7 bzw. deren Haufwerk sind die Pratzen 25 über die Stützzylinder 26 bei der Grundplatte 15 eingefahren, während sie bei dem Widerlager 16 gegen den Ausbaubogen 5 bzw. gegen die Streckenstöße 6 verspannt sind.

Die Stützzylinder 26 und die Pratzen 25 sind jeweils den Seitenteilen 29, 30 der Grundplatte 15 und des Widerlagers 16 zugeordnet, während das Mittelteil 28 mittig der beiden Seitenteile 29, 30 verläuft und den Förderer 18 trägt. Zwischen dem Mittelteil 28 und den Seitenteilen 29, 30 sind jeweils Adapterleisten 31, 32 angeordnet, über die die Breite der gesamten Senkmaschine den Notwendigkeiten entsprechend angepasst werden kann. Es sind Adapterleisten 31, 32 in unterschiedlichen Breiten vorhanden, so dass diese nur zwischengefügt werden müssen, um die Breite der Maschine zu vergrößern bzw. weggenommen werden müssen, um sie entsprechend schmaler zu gestalten.

Mit 33 ist eine Niveausteuerung bezeichnet, über die die Lage der Grundplatte den Notwendigkeiten entsprechend verändert werden kann. Diese Niveausteuerung 33 besteht aus den Niveausteuerzylindern 34, die wiederum mit Schwingen 35 verbunden sind, die an der Grundplatte 15 schwenkbar befestigt sind, während sie über ein Kardangelenk 36 mit Schubstangen in Verbindung stehen, die in Streckenlängsrichtung 8 innerhalb des Widerlagers 16 verschiebbar angeordnet sind.

Die Vorderkante 39 der Grundplatte 15 ist gemäß Fig. 2 von einer Laderampe 40 mit einer Ladeleiste 41 gebildet, die so ausgebildet sind, dass das von den Schwenkwalzen 19, 20 gelöste Haufwerk der vorderen Umkehre 47 des Förderers 18 zugeführt wird. Das entsprechend aufgenommene Haufwerk wird dann über den Förderer 18 der hinteren Umkehre 48 zugeführt und von dieser auf das nächste Förderaggregat übergeben.

Eine Änderung der Neigung der Grundplatte 15 ist durch die Niveausteuerung 33 aber auch durch die Hydraulikschreitzylinder 12 möglich, zumal die Unterkante 42 der Grundplatte 15 entsprechend angephast ist. Entsprechendes ist Fig. 1 zu entnehmen.

Mit 44 ist das Auflager bezeichnet, über das der Förderer 18 sich auf dem Widerlager 16 abstützt. Sowohl Fig. 1 wie auch Fig. 2 kann man entnehmen, dass der Förderer 18 von einem biegesteifen Rahmen 45 gebildet ist, in dem die Umkehren 47, 48 gelagert sind sowie auch die Mitnehmer und die Ketten. Der biegesteife Rahmen 45 ist im Vorderteil 46 der Grundplatte 15 nur bedingt abgestützt und fixiert.

Auch das Widerlager 16 besteht aus einem Mittelteil 28 sowie seitlich davon angebrachten Seitenteile 29', 30', sowie den zwischengefügten Adapterleisten 31', 32'. Entsprechendes kann Fig. 2 entnommen werden. Die Tragarmverlagerungen 22 sind über nicht wiedergegebene Zylinder höhenverstellbar. In der Normalstellung liegen Schnitttiefe der Schwenkwalzen 19, 20 und Unterkante 42 der Grundplatte 15 auf gleicher gleicher Höhe (söhliges Fahren). Durch das Hochfahren der Schwenkwalzen 19, 20 kann die Abgrabhöhe vergrößert werden. Daneben wird hierdurch das Durchfahren einer Mulde erleichtert. Diese Möglichkeit ist jedoch auch durch die Niveausteuerung 33 gegeben. Die Schwenkwalzen 19, 20 können aus der Normalstellung auch nach unten gefahren werden um somit die Unterkante 42 der Grundplatte 15 zu unterschneiden. Dies erleichtert das Abtauchen oder Durchfahren von Sätteln. Der Effekt wird ebenfalls durch die Niveausteuerung 33 erreicht.

Weiter vorn ist bereits darauf hingewiesen worden, dass etwa in Höhe des Schwerpunktes der Senkmaschine Widerlager 16 und Grundplatte 15 mit zwei sphärisch verlagerten Hydraulikschreitzylindern 12 verbunden sind. Die sphärische Ausbildung dieser Verlagerung ist notwendig, um beim Durchfahren von Kurven und Mulden - oder Sattellagen - Abwinklungen zwischen Widerlager 16 und Grundplatte 15 zu ermöglichen. Das gleiche gilt für die beiden Niveausteuerzylinder 34. Sie sitzen starr auf zwei Schwingen 35 und sind, wie die Schwingen 35, drehbar an der Grundplatte 15 befestigt. Der widerlagerseitige Anschlag erfolgt über zwei Schubstangen 37, die, wie schon erwähnt, in Streckenlängsrichtung 8 verschiebbar im Widerlager 16 geführt und kardanisch mit den Schwingen 35 verbunden sind. Mit der Niveausteuerung 33 kann das Vorderteil 46 der Grundplatte 15 angehoben, der Liegendandruck der Laderampe 40 verstärkt oder die Grundplatte 15 in das Liegende angestellt werden.

Die Ausgangsposition, der die nachfolgenden Arbeitsgänge folgen, ist wie folgt zu beschreiben: Grundplatte 15 und Widerlager 16 sind, falls erforderlich, mit Hilfe der Pratzen 25 streckenseitig ausgerichtet worden. Die Korrektur der Horizontalrichtung der Grundplatte 15 ist durch entsprechende Beaufschlagung der Hydraulikschreitzylinder 12, die Vertikalausrichtung durch Einstellung des Niveausteuerzylinders 34 bei verspannten Pratzen 25 des Widerlagers 16 und gelösten Pratzen 25 der Grundplatte 15 erfolgt.

Die Schwenkwalzen 19, 20 stehen unmittelbar vor dem zu senkenden Stoß bzw. der Hebung 8 und sind an die Streckenstöße 6 ausgefahren. In der freigeschnittenen Gasse zwischen Streckenstoß 6 und Laderampe 40 liegt möglicherweise noch Resthaufwerk des vorherigen Schnittes. Das Widerlager 16 wurde beigerückt, in dem die Grundplatte 15 nach ihrer Ausrichtung mit den Pratzen 25 gegen den Streckenstoß 6 verspannt, die Pratzen 25 des Widerlagers 16 gelöst, die Hydraulikschreitzylinder 12 eingefahren und die Pratzen 25 des Widerlagers 16 gegen den Streckenstoß 6 ausgefahren wurden. Die Schwenkwalzen 19, 20 sind höhenmäßig auf das neue Sohlenniveau eingestellt und in Funktion (Drehrichtung gegenläufig, Wurfrichtung in Streckenmitte).

Das Einschneiden in das neue Schrämfeld beginnt, in dem die beiden Hydraulikschreitzylinder 12 synchron ausgefahren und die Grundplatte 15 mit den drehenden Schwenkwalzen 19, 20 in Streckenlängsrichtung 8 nach vorne geschoben wird. Dabei sind die Pratzen 25 der Grundplatte 15 soweit gelöst, dass kein Kraftschluss zum Strekkenausbau bzw. zu den Ausbaubögen 5 besteht, ein mögliches Herausheben aus der Streckenachse aber aufgrund der langen Ausbildung der Pratzen 25 durch dann auftretenden Formschluss verhindert wird. Die Vorschubgeschwindigkeit richtet sich nach der Härte der Liegendschichten und der Abgrabhöhe.

Bei dieser besonderen Vorgehensweise liegen die Rückstellkräfte sohlenparallel und können daher durch ausreichende Bemessung des Stahlbaus und seiner Widerlagerung sicher beherrscht werden. Hinsichtlich Dimensionierung, Ausführung und Bewertung der Zulässigkeit von Stahlbau und Widerlagersystemen liegen umfangreiche Erkenntnisse vor, etwa aus dem neuen, für wesentlich höhere Kräfte ausgelegten, Schildausbau oder den Abspannsystemen im Bereich Streckenförderer-Bandanlage. Die Anforderung an die Widerlagerung sind darüber hinaus durch die gegenläufige Arbeitsweise der Walzen und die daraus resultierende Kompensation der Rückstellkräfte deutlich abgeschwächt.

Gleichzeitig zum Schneiden der Schwenkwalzen 19, 20 und Vorrücken der Grundplatte 15 wird das zwischen Grundplatte 15 und Streckenstoß 6 verbliebene Haufwerk über die Laderampe 40 bzw. die Ladeschürze in den Förderer 18 gehoben und geschoben. Zur Unterstützung dieses Effektes, aber auch zur Einleitung einer ansteigenden/einfallenden Richtungskorrektur kann während des Vorschubes der Niveausteuerzylinder 34 betätigt werden. Das Einschneiden ist abgeschlossen, wenn die Schwenkwalzen 19, 20 in vollem Durchmesser im neuen Schnitt stehen. Inwieweit ein Hinterschneiden und eine damit einhergehende Verringerung der Anzahl der Rückvorgänge möglich ist, wird von der Art und Höhe der anstehenden Liegendschichten abhängen.

Nach Abschluss des Einschneidens werden die Pratzen 25 der Grundplatte 15 wieder gegen die Streckenstöße 6 verspannt und beide Schwenkwalzen 19, 20 mit synchroner Geschwindigkeit zur Streckenmitte geschwenkt. Die Schwenkgeschwindigkeit hängt von der Gesteinshärte und den durch sie bestimmten Rückstellkräften ab. Da die Schwenkgeschwindigkeit sehr genau gesteuert werden kann, sind auch die Rückstellkräfte eng zu begrenzen.

Auf ihrem Schwenkweg zur Streckenmitte lösen die Schwenkwalzen 19, 20 die - zerspanungstechnisch dann nur noch einfach eingespannten - Schichten und bewegen sie aufgrund ihrer Drehrichtung in Richtung der Grundplatte 15. Der in der Grundplatte 15 integrierte Förderer 18 (Kettenförderer) fördert den ihm direkt zugeführten Teil des Haufwerkes ab. Der auf dem Vorderteil 46 der Grundplatte 15 bzw. auf der Streckensohle 3 verbleibende Anteil des Haufwerks gelangt während des nächsten Rückvorganges in den Förderer 18.

Vor Erreichen der Streckenmitte werden die Schwenkwalzen 19, 20 nacheinander über die Streckenachse geschwenkt, um auch den Zwickel in der Streckenmitte zu erreichen und zu beseitigen. Danach werden sie zu den Streckenstößen 6 zurückgeschwenkt. Nach Beirücken des Widerlagers 16 auf die schon beschriebene Weise ist die Strecke so um ca. den Betrag der Breite der Schwenkwalzen 19, 20 abgegraben und die obengenannte Ausgangssituation wieder hergestellt.

Der Förderer 18 wirft das Haufwerk in ausreichender Höhe hinter der Senkmaschine 1 ab. Über die geometrische Anordnung der Verlagerung auf dem Widerlager 16 kann sichergestellt werden, dass die zumindest erforderliche Abwurfhöhe auch beim Durchfahren einer Mulde gegeben ist. Hierbei hebt sich die selbsttragende Kastenkonstruktion, in der der Förderer 18 über die Senkmaschine 1 geführt ist, aus dem Führungsprofil der Grundplatte 15 und liegt gleitend gelagert auf dem Widerlager 16 auf. Beim Durchfahren eines Sattels hebt sich das Kastenprofil aus dem Widerlager 16 und liegt freitragend bis zum Abwurf nur auf der Grundplatte 15 auf. Dieser erforderliche Freiheitsgrad des Förderers 18 wird durch lose Auflage des Kastenprofils sowohl auf der Grundplatte 15 wie auch auf dem Widerlager 16 und einer drehbaren Fixierung der Kastenkonstruktion im Bereich der vorderen Umkehre 47 gewährleistet. Der Förderer 18 übergibt das Haufwerk einem Zwischenförderer, der am Widerlager 16 angeschlagen und mit ihm entsprechend dem Abgrabfortschritt mitgezogen wird. Es ist auch vorstellbar, das Haufwerk hinter der Senkmaschine auf die Streckensohle 3 abzuwerfen und mit einer Lademaschine auf eine nachgeschaltete Bandanlage zu übergeben.

Alle genannten Merkmale, auch die den Zeichnungen allein zu entnehmen, werden allein und in Kombination als erfindungswesentlich angesehen.

## Patentansprüche

1. Senkmaschine, insbesondere für den Einsatz in den Strecken (2) im untertägigen Bergbau, deren Streckensohle (3) aufgrund konvergenzbedingter Hebungen (7) wieder auf Normalniveau gesenkt werden muss, mit einem Maschinenrahmen (10), einem Fahrwerk (11) und einer in die Streckensohle (3) einführbaren Schneideinrichtung (17) die über vertikal angeordnete und horizontal bewegliche und über einen Tragarm (21) gehaltene Walzen verfügt und der ein Förderer (18) zugeordnet ist, über den das gelöste Haufwerk hinter den Maschinenrahmen (10) abgefördert wird,
**dadurch gekennzeichnet,**
**dass** die Walzen der Schneideinrichtung (17) als vertikal angeordnete, schwenkbare und höhenverstellbare Schwenkwalzen (19, 20) ausgebildet sind, die (jeweils) über Tragarme (21) gehalten, mit dem zugleich als Widerlager dienenden Maschinenrahmen (10) verbunden und auf den Seitenteilen (29, 30) des Maschinenrahmens (10) drehbar und eine kompakte, einer Grundplatte (15) des Maschinenrahmens (10) zugeordnete, Tragarmverlagerung (22) aufweisend verlagert sind.

2. Senkmaschine nach Anspruch 1,
**dadurch gekennzeichnet,**
**dass** die Tragarmverlagerungen (22) über hydraulische Stellzylinder (23) höhenverstellbar sind.

3. Senkmaschine nach einem der vorgehenden Ansprüche,
**dadurch gekennzeichnet,**
**dass** die Tragarme (21) über integrierte Schwenkzylinder verfügen.

4. Senkmaschine nach einem der vorgehenden Ansprüche,
**dadurch gekennzeichnet,**
**dass** die Schwenkwalzen (19, 20) mit einem in die Hohlwelle des Walzenkörpers (24) integrierten Antriebsmotor ausgerüstet sind.

5. Senkmaschine nach einem der vorgehenden Ansprüche,
**dadurch gekennzeichnet,**
**dass** die Schwenkwalzen (19, 20) gegenläufig und zur Mitte hin arbeitend geschaltet sind.

6. Senkmaschine nach einem der vorgehenden Ansprüche,
**dadurch gekennzeichnet,**
**dass** der Maschinenrahmen (10) aus der vorderen, die Tragarmverlagerung (22) aufnehmenden Grundplatte (15) und einem hinteren Widerlager (16) besteht, die gegen die Streckenstöße (6) abspannbar und über Hydraulik-Schreitzylinder (12) und über, als Fahrwerk (11) mitwirkende, Kufen (13, 14) gegenteilig verfahrbar ausgebildet sind.

7. Senkmaschine nach Anspruch 6,
**dadurch gekennzeichnet,**
**dass** die Hydraulik-Schreitzylinder (12) sphärisch verlagert und Abwinklungen zwischen Grundplatte (15) und Widerlager (16) zulassend ausgebildet sind.

8. Senkmaschine nach einem der Ansprüche 6 oder 7,
**dadurch gekennzeichnet,**
**dass** die Grundplatte (15) und das Widerlager (16) über Pratzen (25) und Stützzylinder (26) unabhängig voneinander gegen die Streckenstöße (6) abspannbar sind.

9. Senkmaschine nach einem der Ansprüche 6 bis 8,
**dadurch gekennzeichnet,**
**dass** die Grundplatte (15) mit einer, sich an deren Widerlager (16) abstützenden, Niveausteuerung (33) ausgerüstet ist.

10. Senkmaschine nach einem der vorgehenden Ansprüche,
**dadurch gekennzeichnet,**
**dass** die Grundplatte (15) sich aus einem, den Förderer (18) aufnehmenden, Mittelteil (28), zwei, die Pratzen (25) aufnehmenden, Seitenteilen (29, 30) und zwischengefügten Adapterleisten (31, 32) zusammensetzt.

11. Senkmaschine nach einem der vorgehenden Ansprüche,
**dadurch gekennzeichnet,**
**dass** die Grundplatte (15) an der Vorderkante (39) mit einer schaufelförmigen Ladrampe (40) mit seitlichen Ladeschürzen und Ladeleiste (41) aufgerüstet ist.

12. Senkmaschine nach Anspruch 11,
**dadurch gekennzeichnet,**
**dass** die Ladeleiste (41) über eine Spitzenlagerung verfügt.

13. Senkmaschine nach einem der vorgehenden Ansprüche,
**dadurch gekennzeichnet,**
**dass** die hintere Unterkante (42) der Grundplatte (15) angephast ausgebildet ist.

14. Senkmaschine nach Anspruch 6,
**dadurch gekennzeichnet,**
**dass** das Widerlager (16) in Mittelteil (28'), Seitenteile (29', 30') und Adapterleisten (31', 32') unterteilt und mit einem mittigen Auflager (44) für den Förderer (18) ausgerüstet ist, das die Relativbewegungen zwischen Förderer (18) und Widerlager (16) aufnehmend ausgebildet ist.

15. Senkmaschine nach einem der vorgehenden Ansprüche,
**dadurch gekennzeichnet,**
**dass** der Förderer (18) aus einem biegesteifen Rahmen (45) besteht, der auf das Auflager (44) des Widerlagers (16) aufgelegt und am Vorderteil (46) der Grundplatte (15) horizontal drehbar gelagert ist.

16. Senkmaschine nach Anspruch 9,
**dadurch gekennzeichnet,**
**dass** die Niveausteuerung (33) von Niveausteuerzylindern (34) gebildet ist, die starr auf Schwingen (35) sitzen und, wie diese, drehbar an der Grundplatte (15) befestigt und über ein Kardangelenk (36) mit, im Widerlager (16) in Streckenlängsrichtung (8) verschiebbar gelagerten, Schubstangen (37) verbunden sind.

## Claims

1. Sinking machine, in particular for use in galleries (2) in underground mining, of which the gallery floor (3) has to be sunk again to a normal level owing to convergence-related elevations (7), comprising a machine frame (10), a running gear (11) and a cutting device (17) which can be introduced into the gallery floor (3) and comprises vertically arranged and horizontally movable rollers held by a carrying arm (21) and with which a conveyor (18) is associated, via which the loosened blast rock is conveyed away behind the machine frame (10), **characterised in that** the rollers of the cutting device (17) are constructed as vertically arranged, pivotal and height-adjustable pivoting rollers (19, 20) which are (each) held by carrying arms (21), are connected to the machine frame (10) simultaneously serving as an abutment and are rotatably displaced on the side parts (29, 30) of the machine frame (10) and comprise a compact carrying arm displacement (22) associated with a base plate (15) of the machine frame (10).

2. Sinking machine according to claim 1, **characterised in that** the carrying arm displacements (22) are height-adjustable via hydraulic adjusting cylinders (23).

3. Sinking machine according to any of the preceding claims, **characterised in that** the carrying arms (21) comprise integrated pivoting cylinders.

4. Sinking machine according to any of the preceding claims, **characterised in that** the pivoting rollers (19, 20) are equipped with a drive motor integrated in the hollow shaft of the roller body (24).

5. Sinking machine according to any of the preceding claims, **characterised in that** the pivoting rollers (19, 20) are connected so as to operate in opposite directions and toward the centre.

6. Sinking machine according to any of the preceding claims, **characterised in that** the machine frame (10) consists of the leading base plate (15) receiving the carrying arm displacement (22) and a trailing abutment (16) which can be braced against the gallery ends (6) and are constructed so as to be movable in opposite directions via hydraulic pushers (12) and via runners (13, 14) co-acting as the running gear (11).

7. Sinking machine according to claim (German illegible), **characterised in that** the hydraulic pushers (12) are displaced spherically and are constructed so as to allow bends between base plate (15) and abutment (16).

8. Sinking machine according to any of claims 6 or 7, **characterised in that** the base plate (15) and the abutment (16) can be braced independently of each other against the gallery ends (6) via brackets (25) and supporting cylinders (26).

9. Sinking machine according to any of claims 6 to 8, **characterised in that** the base plate (15) is equipped with a level controller (33) supported on the abutment (16) of the base plate.

10. Sinking machine according to any of the preceding claims, **characterised in that** the base plate (15) is composed of a central part (28) receiving the conveyor (18), two sides parts (29, 30) receiving the brackets (25) and adaptor strips (31, 32) inserted therebetween.

11. Sinking machine according to any of the preceding claims, **characterised in that** at the leading edge (39) the base plate (15) is equipped with a shovel-like loading ramp (40) with lateral loading aprons and loading guide rail (41).

12. Sinking machine according to claim 11, **characterised in that** the loading guide rail (41) has a toe bearing.

13. Sinking machine according to any of the preceding claims, **characterised in that** the trailing lower edge (42) of the base plate (15) is chamfered.

14. Sinking machine according to claim 6, **characterised in that** the abutment (16) is divided into the central part (28'), side parts (29', 30') and adaptor strips (31', 32') and is equipped with a central support (44) for the conveyor (18), the support being constructed so as to absorb the relative movements between conveyor (18) and abutment (16).

15. Sinking machine according to any of the preceding claims, **characterised in that** the conveyor (18) consists of a bending-resistant frame (45) which is placed on the support (44) of the abutment (16) and is horizontally rotatably mounted on the leading part (46) of the base plate (15).

16. Sinking machine according to claim (German illegible), **characterised in that** the level controller (33) is formed by level control cylinders (34) which sit rigidly on oscillating cranks (35) and, like these, are rotatably fastened to the base plate (15) and are connected via a cardan joint (36) to slide rods (37) displaceably mounted in the longitudinal direction (8) of the gallery, in the abutment (16).

## Revendications

1. Machine de creusement, notamment pour le revêtement intérieur dans les galeries (2) d'une exploitation de mine souterraine, dont le niveau de galerie (3) doit être abaissé à nouveau au niveau normal en raison d'élévations (7) nécessitées par une convergence, comportant un cadre de machine (10), un mécanisme de déplacement (11) et un dispositif de coupe (17) pouvant être introduit dans le niveau de galerie (3), qui dispose de rouleaux disposés verticalement et mobiles horizontalement et qui sont maintenus par un bras support (21), et à laquelle est associé un transporteur (18) par lequel les déblais libérés sont transportés et évacués derrière le cadre de machine (10),
**caractérisée en ce que**
les rouleaux du dispositif de coupe (17) sont agencés en rouleaux oscillants (19, 20) disposés verticalement, oscillants et réglables en hauteur, qui (respectivement) sont montés maintenus par des bras de support (21), reliés au cadre de machine (10) servant simultanément de contrefort et montés rotatifs sur les parties latérales (29, 30) du cadre de machine (10), et présentent un déplacement compact des bras support (22), affecté à une plaque de base (15) du cadre de machine (10).

2. Machine de creusement selon la revendication 1, **caractérisée en ce que** les déplacements des bras support (22) sont réglables en hauteur par l'intermédiaire de vérins hydrauliques (23) de positionnement.

3. Machine de creusement selon l'une des revendications précédentes, **caractérisée en ce que** les bras support (21) disposent de vérins oscillants intégrés.

4. Machine de creusement selon l'une des revendications précédentes, **caractérisée en ce que** les rouleaux oscillants (19, 20) sont équipés d'un moteur électrique intégré dans l'arbre creux du corps de rouleau (24).

5. Machine de creusement selon l'une des revendications précédentes, **caractérisée en ce que** les rouleaux oscillants (19, 20) sont montés rotatifs en sens contraire et travaillant en s'écartant au milieu.

6. Machine de creusement selon l'une des revendications précédentes, **caractérisée en ce que** le cadre de machine (10) se compose de la plaque de base avant (15) recevant le dispositif de déplacement (22) du bras de support et d'un contrefort arrière (16), qui peuvent être équipés de haubans contre le bord de la galerie (6), et sont agencés de façon déplaçable en sens contraire au moyen de vérins hydrauliques marchants (12) et de patins (13, 14) participant comme mécanisme de déplacement (11).

7. Machine de creusement selon la revendication 6, **caractérisée en ce que** les vérins hydrauliques marchants (12) sont désaxés de façon sphérique et agencés de manière à permettre des pliages entre la plaque de base (15) et le contrefort (16).

8. Machine de creusement selon l'une des revendications 6 et 7, **caractérisée en ce que** la plaque de base (15) et le contrefort (16) peuvent être équipés de haubans contre le bord de la galerie (6) au moyen de griffes (25) et de vérins d'appui (26), indépendamment l'un de l'autre

9. Machine de creusement selon l'une des revendications 6 à 8, **caractérisée en ce que** la plaque de base (15) est équipée d'une commande de niveau (33) s'appuyant sur un contrefort (16) de celle-ci.

10. Machine de creusement selon l'une des revendications précédentes, **caractérisée en ce que** la plaque de base (15) se compose d'une partie médiane (28) recevant le transporteur (18), et de deux parties latérales (29, 30) recevant les griffes (25) et de barres adaptatrices (31, 32) interposées.

11. Machine de creusement selon l'une des revendications précédentes, **caractérisée en ce que** la plaque de base (15) est montée sur l'arête avant (39) d'une rampe de chargement (40) en forme de pelle, pourvue de tabliers latéraux et d'une barre de chargement (41).

12. Machine de creusement selon la revendication 11, **caractérisée en ce que** la barre de chargement (41) dispose d'une suspension à pivot.

13. Machine de creusement selon l'une des revendications précédentes, **caractérisée en ce que** l'arête inférieure arrière (42) est agencée de façon à être en phase avec la plaque de base (15).

14. Machine de creusement selon la revendication 6, **caractérisée en ce que** le contrefort (16) subdivise, dans la partie médiane (28'), des parties latérales (29', 30') et des barres d'adaptation (31', 32'), et est équipé d'une poutre d'appui (44) médiane pour le transporteur (18), qui est agencée de façon à absorber les déplacements relatifs entre le transporteur (18) et le contrefort (16).

15. Machine de creusement selon l'une des revendications précédentes, **caractérisée en ce que** le transporteur (18) se compose d'un cadre (45) résistant à la flexion, qui est disposé sur la poutre d'appui (44) du contrefort (16) et est monté rotatif horizontalement sur la partie avant (46) de la plaque de base (15).

16. Machine de creusement selon la revendication 9, **caractérisée en ce que** la commande de niveau (33) est constituée de vérins (34) de commande de niveau, qui prennent appui rigidement sur des coulisses (35) et, comme celles-ci, sont fixés rotativement sur la plaque de base (15) et sont reliés, par un joint de cardan (36), à des bielles (37) montées coulissantes dans la butée de voûte (16) dans la direction longitudinale (8) de la galerie.
